# EUROPÄISCHE PATENTSCHRIFT

(11) **EP 1 064 115 B1**
(45) Veröffentlichungstag und Bekanntmachung des Hinweises auf die Patenterteilung: **04.06.2003**
(21) Anmeldenummer: 99907222.6
(22) Anmeldetag: 17.03.1999
(51) Int. Cl.: B22D 41/34

(54) **VERSCHLUSSPLATTE SOWIE EIN SCHIEBEVERSCHLUSS AM AUSGUSS EINES METALLSCHMELZE ENTHALTENDEN BEHÄLTERS**
CLOSURE PLATE AND A SLIDE GATE ON THE OUTLET OF A CONTAINER CONTAINING MOLTEN METAL
PLAQUE D'OBTURATION AINSI QUE BUSETTE A TIROIR SUR LA BUSETTE DE COULEE D'UN RECIPIENT CONTENANT DU METAL EN FUSION

(30) Priorität: 17.03.1998 CH 63498
(43) Veröffentlichungstag der Anmeldung: 03.01.2001
(73) Patentinhaber: Stopinc Aktiengesellschaft, 6331 Hünenberg (CH)
(72) Erfinder: TOALDO, Walter, CH-6300 Zug (CH)
(74) Vertreter: Luchs, Willi, Dipl.Ing.
(86) Internationale Anmeldenummer: CH9900119
(87) Internationale Veröffentlichungsnummer: WO99047296

(56) Entgegenhaltungen:
- DE-A- 4 433 356
- FR-A- 2 369 042
- GB-A- 2 213 412

## Beschreibung

Die Erfindung betrifft eine Verschlussplatte für einen Schiebeverschluss am Ausguss eines Metallschmelze enthaltenden Behälters, mit einer Feuerfestplatte, einem diese umgebenden Blechmantel und mit einem *sich annähernd zumindest teilweise senkrecht zu der vom Blechmantel gebildeten Plattenauflage erhebenden* Zentriermittel, welches derart ausgebildet ist, dass die Verschlussplatte lose in einen Metallrahmen des Schiebeverschlusses einlegbar und darin zumindest in einer Richtung zentriert ist; sowie ein Schiebeverschluss hiefür.

Bei einer gattungsmässigen feuerfesten Verschlussplatte nach der Druckschrift GB-A-2 213 412 ist ein Zentriermittel vorgesehen, welches durch eine vom Blechmantel oder einer Bandage konzentrisch zur Durchflussöffnung angeordneten zylindrischen Fläche gebildet ist. Diese bei einem bei der Platte vorstehenden Ansatz ausgebildete zylindrische Fläche ist bearbeitet, damit die Platte annähernd spielfrei in den metallischen Rahmen einlegbar ist. Mit dieser Art von Zentrierung ist es notwendig, dass ein solcher Ansatz vorhanden ist. Hieraus ist die Formgebung der Platte nur beschränkt veränderbar.

Bei einer bekannten Gleitdüsenplatte nach der Druckschrift DE-A-44 33 356 weist das die Platte unten und seitlich umgebende Metallgehäuse einen oder eine Mehrzahl von Vorsprüngen auf, welche in entsprechende Ausnehmungen des Metallrahmens passen. Im eingelegten Zustand der Platte sind deren Vorsprünge im Metallrahmen mit einem seitlichen Spiel im Bereich zwischen 0.1 und 1 Millimeter in Verschieberichtung der Platte gehalten. Diese Vorsprünge sind daher mit einer engen Toleranz zu versehen und dementsprechend sind sie jeweils aufwendig herzustellen.

Der vorliegenden Erfindung wurde demgegenüber die Aufgabe zugrundegelegt, eine Verschlussplatte nach der eingangs erwähnten Gattung zu schaffen, welche bei genauer Zentrierung in einem Metallrahmen einfach und kostengünstig herstellbar ist. Ausserdem soll diese Verschlussplatte mit ihrer Dimensionierung derart ausgebildet sein, dass hierdurch der Platzbedarf bei einer Stapelung solcher Platten minimal gehalten werden kann.

Die Aufgabe ist erfindungsgemäss dadurch gelöst, dass das Zentriermittel durch mindestens zwei in einem definierten Abstand separat zueinander angeordneten Anschlagflächen gebildet ist, welche je quer zu der Platten-Längsachse verlaufen und annähernd eine Dicke wie die Blechmanteldicke aufweisen, wobei diese Anschlagflächen dazu dienen, dass sie für die Zentrierung der Platte an entsprechend ausgebildeten Anschlagflächen am Metallrahmen anliegen.

Diese Verschlussplatte lässt sich mit ihrer erfindungsgemässen Ausbildung herstellungsmässig einfach fertigen und es ist mit ihr aber trotzdem eine solche Zentrierung in einem Metallrahmen des Schiebeverschlusses gewährleistet, dass mit diesem äusserst betriebssicher gearbeitet werden kann.

Ausführungsbeispiele sowie weitere Vorteile der Erfindung sind anhand der Zeichnung näher erläutert. Es zeigt:
- Fig. 1: einen Längsschnitt eines teilweisen dargestellten Schiebeverschlusses mit erfindungsgemässen Verschlussplatten,
- Fig.2: die Verschlussplatte im Längsschnitt gemäss dem Ausschnitt II nach Fig. 1,
- Fig.3: die Verschlussplatte in einer Draufsicht entlang der Linie III - III nach Fig. 1,
- Fig.3A: einen Querschnitt der Verschlussplatte entlang der Linie A-A gemäss Fig.3,
- Fig.4: bis Fig.9 je eine Variante einer erfindungsgemässen Verschlussplatte im Längsschnitt,
- Fig. 10: eine Verschlussplatten-Variante in einer Draufsicht, und
- Fig. 10A: die Verschlussplatte nach Fig. 10 im Längsschnitt.

Fig. 1 zeigt ausschnittweise einen Schiebeverschluss 10 am Ausguss eines Metallschmelze enthaltenden Behälters, wobei von letzterem nur gerade der äussere Stahlmantel 13 und ein feuerfester Lochstein 17 angedeutet sind. Bei diesem Behälter handelt es sich vorzugsweise um eine mit Stahlschmelze füllbare Pfanne für eine Stranggiessanlage. Eine feuerfeste Hülse 11 bildet die Ausgussöffnung 12 aus diesem Behälter. An diese Hülse 11 schliesst eine obere, im Metallrahmen 14 des Schiebeverschlusses 10 befestigte Verschlussplatte 20 dicht an, welche mit einer darunter angeordneten verschiebbaren Verschlussplatte 20 zusammenwirkt. Die untere Verschlussplatte 20 dient zum Öffnen bzw. Schliessen des Verschlusses 10 und sie ist zu diesem Zwecke in einer als Metallrahmen 15 ausgebildeten längsbeweglichen Schiebereinheit gehalten, in der überdies eine an die Platte 20 anschliessende feuerfeste Ausgusshülse 16 montiert ist. Dieser Schiebeverschluss 10 ist in an sich herkömmlicher Weise ausgestaltet und daher nachfolgend nicht mehr im Einzelnen dargetan.

Die Verschlussplatten 20 weisen jeweils einen vorgefertigten, üblicherweise tiefgezogenen gestanzten Blechmantel 21 und eine in diesen eingemörtelten, aus einem feuerfesten keramischen Material bestehende Platte 22 auf. Der Mörtel 28 wird im plastischen Zustand in den Blechmantel 21 eingestrichen und nach dem Einlegen der Feuerfestplatte trocknet dieser und hält letztere darin fest. Diese als Einheit separat gefertigte Platte 20 wird dann als Ganzes lose in den Metallrahmen 14, 15 eingelegt und darin ist sie über ein Zentriermittel zumindest in Verschieberichtung gehalten.

Gemäss Fig.2 und Fig.3 ist der Verschlussplatte 20 ein Zentriermittel zugeordnet, welches erfindungsgemäss durch vorzugsweise zwei in einem definierten Abstand zueinander angeordnete Anschlagflächen 23, 24 gebildet ist. Diese Anschlagflächen 23, 24 erheben sich gemäss Fig.2 annähernd senkrecht zu der vom Blechmantel 21 gebildeten Plattenauflage 26 und sie sind jeweils annähernd mit einer Höhe wie die Blechmanteldicke 21' versehen. Diese Anschlagflächen 23, 24 liegen im eingelegten und zentrierten Zustand der Platte 20 an entsprechend ausgebildeten Anschlagflächen 18', 19' am Metallrahmen 14, 15 an, so dass die Platte 20 darin lose und in Verschieberichtung annähernd spielfrei gehalten ist. Der Metallrahmen 14, 15 weist hiefür je eine vorstehende Nase 18, 19 mit je einer Anschlagfläche 18', 19' auf. Diese zusammenwirkenden Anschlagflächen 18', 19' bzw. 23, 24 sind jeweils mit Bezug auf die Platten-Auflagefläche 26 als gerade senkrechte Flächen ausgebildet; sie könnten jeweils auch etwas bombiert oder für ein leichteres Hineinlegen der Platte in den Rahmen mit einer Anschrägung versehen sein.

Bei einer sehr vorteilhaften Ausführung ist der Blechmantel 21 zur Bildung der jeweiligen Anschlagfläche 23, 24 mit je einer Trennstelle und bei dieser je einer nach innen abgebogenen Rippe 21" versehen. Die mit dieser Trennstelle im Blechmantel 21 erzeugte Stirnkante bildet demgemäss die entsprechende Anschlagfläche 23, 24, welche durch die Rippe 21" freigegeben ist. Die Rippe 21" ist hierbei derart nach innen abgebogen, dass sie mit ihrer unteren Kante bei der endseitigen Trennstelle ohne Zwischenraum an die obere des die Fortsetzung bildenden Blechmantels angrenzt. Dies bietet den Vorteil, dass kein Mörtel 28 zwischen der Rippe und der Blechmantel-Fortsetzung durchdringen kann und diese Anschlagfläche 24 demnach nicht verschmutzt wird.

Diese Rippe 21" mit der entsprechenden Trennstelle lässt sich aufgrund des durch Tiefziehen hergestellten Blechmantels 21 in einem Arbeitsgang fertigen. Die den Blechmantel aufnehmende Werkzeugform sowie der Stempel sind derart ausgebildet, dass während dem Hineindrücken des Stempels in die Werkzeugform der Blechmantel wannenförmig tiefgezogen und an der besagten Stelle getrennt wird. Die mit diesem Tiefziehverfahren erzeugte Anschlagfläche 23, 24 kann ohne spezielle Nachbearbeitung mit einer genauen Masstoleranz im Zehntelmillimeterbereich versehen werden. Eine solche Verschlussplatte lässt sich somit auf einfachste Weise mit diesem oben erläuterten Zentriermittel ausstatten.

Gemäss Fig.3 erstrecken sich diese beiden geradlinigen länglichen Anschlagflächen 23, 24 auf der Rückseite der Platte im rechten Winkel zur Platten-Längsachse 21A. Hierbei sind sie in gleichem Abstand zur Ausgussöffnung 12 angeordnet und mit einer Länge annähernd der halben Plattenbreite versehen, die derart bemessen sind, dass die im Betriebszustand auf die jeweilige Anschlagfläche 23, 24 des Blechmantels 21 entstehenden Druckkräfte ohne Deformation aufgenommen werden.

Durch diese Anordnung, dass die eine Anschlagfläche 23 auf der einen und die andere Anschlagfläche 24 auf der anderen Seite der Ausgussöffnung 12 angeordnet ist und hieraus zwischen diesen ein Abstand von mehr als die halbe Plattenlänge entsteht, und dass die Anschlagflächen 23, 24 der Platten nach auswärts gerichtet sind, ergibt sich bei der Montage der Platte 20 im jeweiligen Metallrahmen 14, 15 ein weiterer Vorteil im Rahmen der Erfindung. Die Platten 20 sind vor dem Einsetzen im kalten Zustand mit Raumtemperatur, indessen die Metallrahmen 14, 15 des Schiebeverschlusses 10 an der Pfanne in der Regel vom vorherigen Einsatz noch eine Temperatur von ca. 200° bis 300° Celsius aufweisen. Durch diese Temperaturdifferenz kann die Platte leichter in den jeweiligen Metallrahmen eingelegt werden, da der Abstand zwischen den Anschlagflächen 23, 24 der Platten zu denjenigen der Metallrahmen um einige Zehntelmillimeter kleiner ist, als wenn keine Temperaturdifferenz bestehen würde. Nach der Inbetriebsetzung des Schiebeverschlusses an der Pfanne und dem Auffüllen von letzterer mit flüssigem Stahl erhitzen sich die Platten 20 als auch die Metallrahmen 14, 15 zumindest bei den Anschlagflächen 23, 24 auf die gleiche Temperatur von bspw. ca. 300 - 400° C. Dadurch dehnt sich die Platte gegenüber dem Metallrahmen verhältnismässig stärker aus und sie verspannt sich in einem gewissen Grade im Metallrahmen.

Fig.3A zeigt einen teilweisen Querschnitt der Zentrierung der Platte 20 im metallischen Rahmen 15 quer zur Platten-Längsachse 21A. Hieraus ist ersichtlich, dass die Rippe 21" in gleichmässigem Abstand zur Plattenauflage 26 ausgebildet ist und die Feuerfestplatte 22 vorzugsweise innenseitig an dieser Rippe 21" anliegt. Dies ermöglicht nebst einer parallelen Ausrichtung eine definierte Distanz zwischen der Feuerfestplatte 22 und der Auflage 26. Ausserdem sind die Nase 19 des Metallrahmens und die Rippe 21" je mit einer solchen Länge versehen, dass die Rippe 21" beidseitig mit ihren Enden 27 mit wenig Spiel zu der Aussenseite 28' der Nase 19 im eingelegten Zustand der Platte angeordnet ist, so dass die Platte 20 auch quer zur Platten-Längsachse 21A gewissermassen zentriert ist.

Die Verschlussplatten der nachfolgend erläuterten Ausführungsbeispiele gemäss Fig.4 bis Fig. 10 sind an sich ähnlich wie die oben bereits im Detail beschriebene Platte 20 aufgebaut. Es sind daher nachfolgend nur noch die Unterschiede bzw. deren spezifische Ausbildungen erläutert. Die feuerfesten Platten 22 sind vorzugsweise jeweils in den Blechmantel eingemörtelt.

Fig.4 zeigt eine Verschlussplatte 40 mit einem erfindungsgemässen Zentriermittel, bei welchem die beiden Anschlagflächen 43, 44 nebeneinander durch eine streifenförmige nach innen gebogene Rippe 41' des Blechmantels 41 gebildet sind. Diese Rippe 41' ist seitlich durch zwei Trennstellen zum Blechmantel 41 begrenzt und auf der einen Seite der Platten-Auflagefläche angeordnet. Der Metallrahmen 15 seinerseits hat eine entsprechend ausgebildete rechteckförmige Nase 36, an welcher seitlich je eine Anschlagfläche vorhanden ist, welche mit denjenigen der Platte 40 korrespondieren.

Die Verschlussplatte 50 gemäss Fig. 5 unterscheidet sich zu der Platte 20, welche in Fig.2 und Fig.3 im Detail dargestellt ist, nur gerade darin, dass bei den Rippen 51" zur Bildung der Anschlagflächen 53, 54 nicht Trennstellen vorgesehen sind, sondern dass dieselben nutenförmig in den Blechmantel 51 eingedrückt sind.

Fig.6 zeigt eine Verschlussplatte 60 mit einem Blechmantel 61, bei welchem zur Bildung von Anschlagflächen 63, 64 zwei Rippen 61" analog zu denjenigen gemäss Fig.2 vorgesehen sind, jedoch mit dem Unterschied, dass beide Rippen 61" auf der längeren Seite der Auflagefläche parallel zueinander angeordnet sind.

Fig.7 zeigt eine Verschlussplatte 70, bei welcher die erfindungsgemässen Zentriermittel wiederum als im Blechmantel 71 vorgesehene Rippen 71" - wie in Fig.3 dargestellt ist - ausgeführt sind, wobei diese Rippen 71" jedoch von der Platte 22 wegragen. Die Anschlagflächen 73, 74 sind dementsprechend durch die Stirnflächen an den Rippen 71" gebildet, indessen die Anschlagflächen des Metallrahmens von in diesem ausgebildete Längsnuten 79 bewerkstelligt sind.

Fig.8 zeigt eine mit Anschlagflächen 83, 84 versehene Verschlussplatte 80, die sich gegenüber derjenigen nach Fig.7 einzig darin unterscheidet, als ihre Feuerfestplatte 82 mit zahnförmigen Verstärkungen 82' versehen ist, welche in die durch das Wegbiegen der Rippen gebildeten Ausnehmungen des Blechmantels 81 ragen.

Bei einer Verschlussplatte 90 nach Fig.9 sind die Anschlagflächen 93, 94 von einem auf der Unterseite des Blechmantels 91 befestigten, insbesondere punktgeschweissten Blechstreifen 95 gebildet. Dieser Blechstreifen 95 ist vorzugsweise rechteckig ausgebildet und die seitlich an ihm als Anschlagflächen 93, 94 dienenden Stirnkanten sind rechtwinklig zur Längsachse der Platte 90 angeordnet.

Fig. 10 und Fig. 10A zeigen eine weitere Ausführung einer Verschlussplatte 100, bei welcher die Anschlagflächen 103, 104 nach unten abgebogene Rippen 101', 103' aufweisen. Diese Anschlagflächen 103, 104 zeichnen sich durch deren kreisförmige Ausbildung aus, wobei der von diesen gebildete Kreis konzentrisch zur Ausgussöffnung der Platte angeordnet ist, hierdurch gewährleistet ist, dass diese Öffnung im Metallrahmen des Schiebeverschlusses genau zentriert ist und damit die Öffnungen der beiden Verschlussplatten zueinander konzentrisch angeordnet sind. Auf der Plattenseite mit der kleineren Auflagefläche sind zwei symmetrisch zur Platten-Längsachse angeordnete Rippen 103', derweil auf der gegenüberliegenden Seite eine Rippe 101' im Blechmantel 101 enthalten ist. Diese Anschlagflächen könnten selbstverständlich auch statt geradlinig oder kreisförmig auch mit einer anderen Form versehen sein.

Vortheilhaft sind diese auf der Unterseite der Platte versehenen Anschlagflächen zwecks einfacher Herstellung direkt am Blechmantel ausgebildet. Im Prinzip könnten sie aber auch unmittelbar an der Feuerfestplatte 22 vorgesehen sein, insbesondere dann, wenn die Feuerfestplatte 22 in an sich bekannter Weise unmittelbar auf dem Metallrahmen 15 aufliegen würde und dazwischen kein Blechmantel, sondern nur ein die Platte seitlich umfassender Bandagering vorgesehen wäre. Die Anschlagflächen wären dann direkt in der Feuerfestplatte 22 enthalten, insbesondere durch eine oder zwei Ausnehmungen auf der Unterseite der Feuerfestplatte 22.

## Patentansprüche

1. Verschlussplatte für einen Schiebeverschluss am Ausguss eines Metallschmelze enthaltenden Behälters, mit einer Feuerfestplatte (22), einem diese umgebenden Blechmantel (33) und mit einem *sich annähernd zumindest teilweise senkrecht zu der vom Blechmantel (21) gebildeten Plattenauflage (26) erhebenden* Zentriermittel, welches derart ausgebildet ist, dass die Verschlussplatte (20) lose in einen Metallrahmen des Schiebeverschlusses einlegbar und darin zumindest in einer Richtung zentriert ist, **dadurch gekennzeichnet, dass**
das Zentriermittel durch mindestens zwei in einem definierten Abstand separat zueinander angeordneten Anschlagflächen (23, 24) gebildet ist, welche je quer zu der Platten-Längsachse (21A) verlaufen und annähernd eine Dicke wie die Blechmanteldicke (21') aufweisen, wobei diese Anschlagflächen (23, 24) dazu dienen, dass sie für die Zentrierung der Platte (20) an entsprechend ausgebildeten Anschlagflächen (18', 19') am Metallrahmen (14, 15) anliegen.

2. Verschlussplatte nach Anspruch 1, **dadurch gekennzeichnet, dass** die eine Anschlagfläche (23, 24; 73, 74) auf der einen, indessen die andere auf der gegenüberliegenden Seite zur Ausgussöffnung (12) an der Plattenauflage (26) ausgebildet ist.

3. Verschlussplatte nach Anspruch 1 oder 2, **dadurch gekennzeichnet, dass** zwischen der einen Anschlagfläche (23, 18') und der anderen Anschlagflache (24, 19') der Platte (20) bzw. des Metallrahmens (14, 15) ein mindestens annähernd der halben Plattenlänge entsprechender Abstand vorgesehen ist, und dass die Anschlagflächen (23, 24) der Platte (20) von der Ausgussöffnung (12) weg nach auswärts gerichtet sind.

4. Verschlussplatte nach einem der vorhergehenden Ansprüche, **dadurch gekennzeichnet, dass** die auf der Unterseite der Platte (20) quer deren Längsachse (21A) sich erstreckenden länglichen Anschlagflächen (23, 24) mit einer Länge annähernd der halben Plattenbreite versehen sind, damit die im Betriebszustand auf die jeweilige Anschlagfläche (23, 24) entstehende Druckkraft ohne Deformation des Blechmantels aufgenommen werden kann.

5. Verschlussplatte nach einem der vorhergehenden Ansprüche, **dadurch gekennzeichnet, dass** im Blechmantel (21, 41, 61) jeweils eine Trennstelle und eine bei dieser nach innen der Platte (20, 40, 60) abgebogene Rippe (21", 41', 61") ausgebildet ist, wobei die jeweilige Anschlagfläche (23, 24) durch die Trennstelle am Blechmantel (21, 41, 61) vorhanden ist.

6. Verschlussplatte nach Anspruch 5, **dadurch gekennzeichnet, dass** die Rippe (21") derart nach innen abgebogen ist, dass sie mit ihrer unteren Kante bei der Trennstelle ohne Zwischenraum an die obere des die Fortsetzung bildenden Blechmantels (21) angrenzt.

7. Verschlussplatte nach Anspruch 5 oder 6, **dadurch gekennzeichnet, dass** die Feuerfestplatte (22) an den nach innen der Platte (20, 40, 60) abgebogenen Rippen (21", 41', 61") aufliegen.

8. Verschlussplatte nach einem der Ansprüche 1 bis 4, **dadurch gekennzeichnet, dass** im Blechmantel (71, 101) jeweils eine Trennstelle und eine bei dieser von der Platte (70, 100) wegragende Rippe (71", 101') ausgebildet ist, wobei die jeweilige Anschlagfläche (73, 74; 103, 104) stirnseitig an der Rippe (71", 101') vorhanden ist.

9. Verschlussplatte nach einem der Ansprüche 5-8, **dadurch gekennzeichnet, dass** die Rippen (21", 71") derart zu der Nase (19) bzw. zu den Längsnuten (79) im Metallrahmen (15) bemessen sind, dass die Platte (20, 70) nicht nur in Richtung ihrer Längsachse (21A), sondern auch quer dazu zentriert ist.

10. Verschlussplatte nach Anspruch 1 oder 2, **dadurch gekennzeichnet, dass** die Anschlagflächen (93, 94) an Stirnkanten mindestens eines an den Blechmantel (91) auf Seiten der Plattenauflage (26) befestigten Blechstreifens (95) ausgebildet sind.

11. Schiebeverschluss, mit mindestens einem Metallrahmen (14, 15) zur Aufnahme jeweils einer Verschlussplatte (20) nach einem der vorhergehenden Ansprüche, **dadurch gekennzeichnet, dass** der Metallrahmen (14, 15) mit Anschlagflächen (18', 19') versehen ist, an welchen die Platte (20) im eingelegten Zustand zumindest in der Verschieberichtung des Metallrahmens (15) zentriert ist.

12. Schiebeverschluss nach Anspruch 9, **dadurch gekennzeichnet, dass** die Anschlagflächen (18', 19') am Metallrahmen (14, 15) entweder an vorstehenden Nasen (18, 19) oder in Längsnuten (79) gebildet sind.

## Claims

1. Valve plate for a sliding gate valve at the outlet of a vessel containing molten metal, including a refractory plate (22), a metal shell (33) surrounding it and including centering means afforded by the metal shell (21) rises up substantially at least partially vertically towards the plate support (26), and which is so constructed that the valve plate (20) is loosely insertable into a metal frame of the sliding gate valve and is centered therein, at least in one direction, **characterized in that** the centering means is constituted by preferably two abutment surfaces (23, 24) arranged at a defined spacing from one another, each rise up transverse to longitudinal axis (21A) of the plate, and have a thickness approximately the same as the metal shell thickness (21'), these abutment surfaces (23, 24) being so arranged that, in the inserted and centered state of the plate (20), they engage correspondingly shaped abutment surfaces (18', 19') on the metal frame (14, 15).

2. Valve plate according to Claim 1, **characterized in that in that** one abutment surface (23, 24; 73, 74) is formed on one side of the discharge opening (12), whilst the other is formed on the opposite side of the discharge opening (12) on the plate support (26).

3. Valve plate according to Claim 1 or 2, **characterized in that** between the one of the abutment surface (23, 18') and the other abutment surface (24, 19') of the plate (20) respective of the metal frame (14, 15) a distance is provided with at least approximately the half length of the plate, and that the abutment surfaces (23, 24) of the plate (20) are extending outward away of the discharge opening (12).

4. Valve plate according to anyone of the preceding claims, **characterized in that** the elongate abutment surfaces (23, 24), which extend on the underside of the plate (20) transverse to its longitudinal axis (21A), are provided with a length substantially equal to half the breadth of the plate, so that the force produced in the operational state on the abutment surfaces (23, 24) can be absorbed without deformation of the metal shell.

5. Valve plate according to anyone of the preceding claims, **characterized in that** formed in the metal shell (21, 41, 61) there is a respective discontinuity and a rib (21", 41', 61") bent inwardly out of the plate (20, 40, 60) at it, whereby the respective abutment surface (23, 24) is provided by the discontinuity on the metal shell (21, 41, 61).

6. Valve plate according to Claim 5, **characterized in that** the rib (21") is bent inwardly out in such a way, that with it's edge below at the discontinuity, it is arranged adjacent to the upper edge of the continuing metal frame (14, 15) without any space in between.

7. Valve plate according to Claim 5 or 6, **characterized in that** the refractory plate (22) engages the ribs (21", 41', 61") bent inwardly out of the plate (20, 40, 60).

8. Valve plate according to anyone of the Claims 1 to 4, **characterized in that** formed in the metal shell (71, 101) there is a respective discontinuity and a rib (71", 101') at it projecting away from the plate (70, 100), whereby each abutment surface (73, 74; 103, 104) is provided at the end of the respective rib (71", 101').

9. Valve plate according to anyone of the claims 5 to 8, **characterized in that** the ribs (21", 71") are so dimensioned with respect to the nose (19) or to the elongate grooves (79) in the metal frame (16), that the plate (20, 70) is centered not only in the direction of its longitudinal axis (21A) but also transversely thereto.

10. Valve plate according to Claim 1 or 2, **characterized in that** the abutment surfaces (93, 94) are formed on end edges of at least one metal strip (95) secured to the metal shell (91) on the side of the plate support (26).

11. Sliding gate valve including at least one metal frame (14, 15) for accommodating a respective valve plate (20) according to any one of the preceding claims, **characterized in that** the metal frame (14, 15) is provided with abutment surfaces (18', 19') on which the plate (20) is centered, in the inserted state, at least in the direction of movement of the metal frame.

12. Sliding gate valve according to Claim 9, **characterized in that** the abutment surfaces (18', 19') are defined on the metal frame (14, 15) either on projecting noses (18, 19) or in elongate grooves (79).

## Revendications

1. Plaque d'obturation pour une busette à tiroir sur la busette de coulée d'un récipient contenant du métal en fusion, avec une plaque réfractaire (22), une enveloppe en tôle (33) entourant cette plaque, et avec un organe de centrage, qui s'élève approximativement, au moins en partie perpendiculairement au support de plaque (26) formé par l'enveloppe en tôle (21), organe de centrage qui est configuré de telle sorte que la plaque d'obturation (20) puisse être insérée d'une manière lâche dans un cadre métallique de la busette à tiroir, et y soit centrée au moins dans une direction, **caractérisée en ce que** l'organe de centrage est formé par au moins deux surfaces de butée (23, 24), disposées en s'écartant l'une de l'autre d'une distance parfaitement définie, surfaces de butée dont chacune court perpendiculairement à l'axe longitudinal (21A) de la plaque, et à approximativement une épaisseur telle que l'épaisseur (21') de l'enveloppe en tôle, ces surfaces de butée (23, 24) étant destinées, pour le centrage de la plaque (20), à s'appuyer sur des surfaces de butée (18', 19') ayant une configuration correspondante sur le cadre métallique (14, 15).

2. Plaque d'obturation selon la revendication 1, **caractérisée en ce que** l'une des surfaces de butée (23, 24 ; 73, 74) est réalisée sur le support de plaque (26), sur un côté de l'orifice (12) de la busette de coulée, tandis que l'autre est réalisée sur la face opposée de cette busette de coulée.

3. Plaque d'obturation selon la revendication 1 ou 2, **caractérisée en ce qu'**il est prévu entre l'une des surfaces de butée (23, 18') et l'autre surface de butée (24, 19') de la plaque (20) ou du cadre métallique (14, 15) une distance correspondant au moins approximativement à la moitié de la longueur de la plaque, et que les surfaces de butée (23, 24) de la plaque (20) sont dirigées vers l'extérieur à partir de l'orifice (12) de la busette de coulée.

4. Plaque d'obturation selon l'une des revendications précédentes, **caractérisée en ce que** les surfaces de butée longitudinales (23, 24), qui s'étendent sur la face inférieure de la plaque (20) perpendiculairement à son axe longitudinal (21A), ont une longueur approximativement égale à la moitié de la largeur de la plaque, de façon que la force de pression qui en cours d'utilisation vient s'appliquer sur la surface de butée correspondante (23, 24) puisse être absorbée sans déformation de l'enveloppe en tôle.

5. Plaque d'obturation selon l'une des revendications précédentes, **caractérisée en ce que** chaque enveloppe en tôle (21, 41, 61) contient un point de rupture et une nervure (21", 41', 61"), qui au niveau de ce point de rupture est repliée vers l'intérieur de la plaque (20, 40, 60), chaque surface de butée (23, 24) étant présente en passant par le point de rupture aménagé dans l'enveloppe en tôle (21, 41, 61).

6. Plaque d'obturation selon la revendication 5, **caractérisée en ce que** la nervure (21") est repliée vers l'intérieur de telle sorte que, par son arête inférieure, au niveau du point de rupture, elle délimite sans espace intermédiaire l'arête supérieure de l'enveloppe en tôle (21) formant le prolongement.

7. Plaque d'obturation selon la revendication 5 ou 6, **caractérisée en ce que** la plaque réfractaire (22) s'appuie sur les nervures (21", 41', 61"), repliées vers l'intérieur de la plaque (20, 40, 60).

8. Plaque d'obturation selon l'une des revendications 1 à 4, **caractérisée en ce que** dans chaque enveloppe en tôle (71, 101) sont réalisés un point de rupture et une nervure (71", 101'), qui au niveau de ce point de rupture dépasse vers l'extérieur de la plaque (70, 100), chaque surface de butée (73, 74 ; 103, 104) étant présente sur la face frontale de la nervure (71", 101').

9. Plaque d'obturation selon l'une des revendications 5 à 8, **caractérisée en ce que** les nervures (21", 71") sont disposées dans le cadre métallique (15), par rapport au nez (19) ou aux rainures longitudinales (79), de façon que la plaque (20, 70) soit centrée non seulement dans la direction de son axe longitudinal (21A), mais aussi perpendiculairement à cet axe.

10. Plaque d'obturation selon la revendication 1 ou 2, **caractérisée en ce que** les surfaces de butée (93, 94) sont réalisées au niveau d'arêtes frontales d'au moins une bande de tôle (95) fixée à l'enveloppe en tôle (91) sur les faces du support de plaque (26).

11. Busette à tiroir comportant au moins un cadre métallique (14, 15), chacun étant destiné à recevoir une plaque d'obturation (20) selon l'une des revendications précédentes, **caractérisée en ce que** le cadre métallique (14, 15) est pourvu de surfaces de butée (18', 19'), au niveau desquelles la plaque (20), à l'état inséré, est centrée au moins dans la direction de déplacement du cadre métallique (15).

12. Busette à tiroir selon la revendication 9, **caractérisée en ce que** les surfaces de butée (18', 19') sont formées sur le cadre métallique (14, 15), au niveau des nez en saillie (18, 19) ou dans les rainures longitudinales (79).
